# FASCICULE DE BREVET EUROPEEN

(11) **EP 0 694 824 B1**
(45) Date de publication et mention de la délivrance du brevet: **08.07.1998**
(21) Numéro de dépôt: 95110745.7
(22) Date de dépôt: 10.07.1995
(51) Int. Cl.: G04G 13/02

(54) **Pièce d'horlogerie comportant un transducteur électro-acoustique**
Uhrwerk mit elektroakustischem Umsetzer
Timepiece with electro acoustic transducer

(30) Priorité: 25.07.1994 CH 2338/94
(43) Date de publication de la demande: 31.01.1996
(73) Titulaire: ASULAB S.A., CH-2501 Bienne (CH)
(72) Inventeur: Mignot, Jean-Pierre, CH-2034 Peseux (CH); Labourey, Jacques, CH-2000 Neuchâtel (CH); Christen, Michel, CH-1400 Yverdon-les-Bains (CH)
(74) Mandataire: Patry, Didier Marcel Pierre

(56) Documents cités:
- FR-A- 2 154 704
- FR-A- 2 408 168
- GB-A- 2 072 651
- US-A- 4 321 699

## Description

La présente invention a pour objet une pièce d'horlogerie comportant un transducteur électro-acoustique, et plus précisément une pièce d'horlogerie dont la glace forme l'élément mobile de ce transducteur.

Une telle pièce d'horlogerie est décrite, par exemple, dans le brevet US-A-4 271 498. Elle comporte dans ce cas un anneau en un matériau piézo-électrique dont une face est fixée au mouvement et dont l'autre face est fixée au talon de la glace.

Lorsqu'un signal électrique alternatif est appliqué à des électrodes disposées sur l'anneau en matériau piézo-électrique, l'épaisseur de ce dernier varie, entraînant des déplacements de la glace et la production d'une onde acoustique dans l'air entourant la pièce d'horlogerie. Le transducteur électro-acoustique formé par le mouvement de la pièce d'horlogerie, cet anneau et cette glace fonctionne alors comme un haut-parleur.

Lorsqu'au contraire une onde acoustique soumet la glace à une pression alternative, les déplacements de cette glace entraînent des variations de l'épaisseur de l'anneau en matériau piézo-électrique qui provoquent l'apparition entre les électrodes mentionnées ci-dessus d'un signal électrique. Dans ce cas, le transducteur électro-acoustique fonctionne comme un microphone.

Dans un tel transducteur, l'amplitude des déplacements de la glace est évidemment toujours identique aux variations de l'épaisseur de l'anneau en matériau piézo-électrique.

Il en découle que, lorsque ce transducteur fonctionne comme haut-parleur, l'amplitude des déplacements de la glace est faible, de sorte que le son produit par ces déplacements est également faible.

De même, lorsque ce transducteur fonctionne comme microphone, l'amplitude du signal électrique produit en réponse aux déplacements de la glace est aussi faible.

Un but de la présente invention est de proposer une pièce d'horlogerie comportant un transducteur électro-acoustique qui ne présente pas les inconvénients mentionnés ci-dessus, c'est-à-dire un transducteur qui, lorsqu'il est utilisé comme haut-parleur, produit un son nettement plus fort que le transducteur connu décrit ci-dessus en réponse à un signal électrique de même amplitude et qui, lorsqu'il est utilisé comme microphone, fournit un signal électrique d'amplitude nettement plus grande que ce transducteur connu en réponse à des déplacements identiques de la glace.

Ce but est atteint par la pièce d'horlogerie dont les caractéristiques sont énumérées dans la revendication 1 annexée.

D'autres buts et avantages de la présente invention seront rendus évidents par la description qui va être faite ci-après à l'aide des dessins annexés dans lesquels :
- la figure 1 représente, à titre d'exemple non limitatif, une première forme d'exécution de la pièce d'horlogerie selon la présente invention vue en coupe transversale, partielle et schématique;
- les figures 2 à 4 représentent, également à titre d'exemples non limitatifs, des dispositifs piézo-électriques utilisables dans la pièce d'horlogerie selon la présente invention, vus en plan;
- les figures 5 et 6 sont des coupes partielles et schématiques illustrant, toujours à titre d'exemples non limitatifs, des manières de réaliser des dispositifs piézo-électriques tels que ceux des figures 2 à 4, et
- la figure 7 représente, également à titre d'exemple non-limitatif, une deuxième forme d'exécution de la pièce d'horlogerie selon la présente invention vue en coupe transversale, partielle et schématique.

Dans sa forme d'exécution représentée en coupe schématique et partielle à la figure 1, la pièce d'horlogerie selon la présente invention est désignée par la référence générale 1.

La pièce d'horlogerie 1 comporte une boîte 2 dont seule la carrure a été représentée.

Un mouvement 3 est fixé à la boîte 2 par des moyens de fixation qui n'ont pas été représentés car ils peuvent être semblables à n'importe lesquels des nombreux moyens bien connus qui peuvent être utilisés à cet effet.

Pour une raison qui sera rendue évidente plus loin, on appellera ensemble mécanique 4 celui qui est formé par la boîte 2 et le mouvement 3.

La pièce d'horlogerie 1 comporte encore des moyens d'affichage d'informations horaires et, éventuellement, non horaires, qui peuvent être de nature quelconque.

Dans le présent exemple, ces moyens d'affichage sont simplement constitués par une aiguille des heures 5 et par une aiguille des minutes 6 qui sont toutes deux entraînées par le mouvement 3 devant un cadran 7 fixé à ce dernier.

La pièce d'horlogerie 1 comporte encore une glace 8 disposée au-dessus des aiguilles 5 et 6 et du cadran 7 et destinée, de manière classique, à protéger ces derniers.

On admettra que, dans cette forme d'exécution de la pièce d'horlogerie selon la présente invention, la glace 8 est du genre généralement appelé glace ronde, c'est-à-dire que, dans une vue en plan de la pièce d'horlogerie, la glace 8 a la forme générale d'un cercle centré sur un axe de symétrie de cette glace 8. On verra plus loin que la glace 8 peut avoir une forme différente.

La glace 8 est fixée au mouvement 3, et donc à l'ensemble mécanique 4, par l'intermédiaire d'un dispositif piézo-électrique 9 dont quelques exemples seront décrits plus loin.

On mentionnera simplement ici que les faces principales du dispositif 9, c'est-à-dire celles qui sont respectivement situées du côté de la glace 8 et du côté de la partie supérieure du mouvement 3, sont planes et perpendiculaires à l'axe de rotation, non visible dans la figure 1, des aiguilles 5 et 6. En outre, le dispositif 9 comporte une zone périphérique 9a fixée à la glace 8 et une zone interne 9b fixée au mouvement 3. Il faut noter que, lorsque la pièce d'horlogerie 1 est vue dans une direction perpendiculaire aux faces principales du dispositif piézo-électrique 9, les zones de fixation 9a et 9b de ce dernier à la glace 8 et au mouvement 3 sont distinctes l'une de l'autre.

Pour une raison qui sera rendue évidente plus loin, le mouvement 3 est conformé de manière qu'il subsiste des espaces libres 10 et 11 entre le dispositif piézo-électrique 9 et la face supérieure du mouvement 3 et, respectivement, la face inférieure du cadran 7.

Les moyens de fixation de la glace 8 à la zone périphérique 9a du dispositif 9 et de la zone interne 9b de ce dernier au mouvement 3, qui n'ont pas été représentés, peuvent être constitués, par exemple, par des couches d'un matériau adhésif tel qu'une colle, une résine synthétique thermoplastique ou autre.

La pièce d'horlogerie 1 comporte encore de préférence un joint d'étanchéité, tel que celui qui est représenté à la figure 1 avec la référence 12, fixé à la périphérie de la glace 8 et à la carrure de la boîte 2, par exemple par collage. Pour une raison qui sera également rendue évidente plus loin, ce joint d'étanchéité est conformé, lorsqu'il est présent, de manière que la glace 8 peut se déplacer facilement par rapport à la boîte 2.

Comme cela sera décrit en détail plus loin, le dispositif 9 comporte un élément en un matériau piézo-électrique qui peut être l'un quelconque des divers matériaux piézo-électriques bien connus des spécialistes tels que, par exemple, une des céramiques à base de plomb, zirconium et titane couramment appelées PZT. Le dispositif 9 comporte en outre des électrodes, et il est agencé de manière que, lorsque ces électrodes sont soumises à un signal d'excitation constitué par une tension alternative produite par un circuit adéquat situé par exemple dans le mouvement 3, il subit une déformation de flexion telle que sa zone périphérique 9a se déplace par rapport à sa zone interne 9b dans une direction sensiblement perpendiculaire aux plans de ses faces principales, alternativement dans un sens et dans l'autre. Cette direction et ces sens de déplacement sont symbolisés dans la figure 1 par la flèche double F.

Le déplacement de la zone périphérique 9a du dispositif 9 entraîne évidemment un déplacement identique de la glace 8 par rapport à l'ensemble mécanique 4.

Ce déplacement de la glace 8 crée une onde acoustique dans l'air entourant la pièce d'horlogerie 1, et la fréquence fondamentale de cette onde acoustique est évidemment égale à celle du signal d'excitation appliqué aux électrodes du dispositif 9. Il en découle que si cette fréquence est située dans la gamme des fréquences audibles, c'est-à-dire entre 15Hz et 15kHz environ, l'onde acoustique créée par le déplacement de la glace 8 produit un son perceptible par toute personne située à proximité de la pièce d'horlogerie 1 et, notamment, lorsque la pièce d'horlogerie 1 est une montre-bracelet, par le porteur de cette dernière.

Il est évident que si la fréquence et/ou l'amplitude du signal d'excitation du dispositif piézo-électrique 9 sont variables, il en est de même de la fréquence fondamentale et, respectivement, de l'amplitude de l'onde acoustique créée par le déplacement de la glace 8 et du son produit par cette onde acoustique.

On voit que la glace 8, le dispositif piézo-électrique 9 et l'ensemble mécanique 4 forment un transducteur électro-acoustique qui fonctionne comme un haut-parleur lorsqu'un signal d'excitation est appliqué aux électrodes du dispositif 9.

L'homme du métier verra aisément que si la glace 8 se déplace par rapport à l'ensemble mécanique 4 en réponse à une onde acoustique se propageant dans l'air entourant la pièce d'horlogerie 1, ce déplacement provoque une déformation de flexion du dispositif piézo-électrique 9 telle que sa zone périphérique 9a se déplace par rapport à sa zone interne 9b, également dans la direction sensiblement perpendiculaire aux plans de ses faces principales qui est symbolisée par la flèche double F dans la figure 1.

Cette déformation de flexion du dispositif piézo-électrique 9 provoque l'apparition entre ses électrodes d'un signal de détection, constitué par une tension alternative ayant la même fréquence que l'onde acoustique qui provoque le déplacement de la glace 8.

On voit que lorsqu'une onde acoustique agit sur la glace 8, le transducteur électro-acoustique formé par cette dernière, le dispositif piézo-électrique 9 et l'ensemble mécanique 4 fonctionne comme un microphone.

La figure 2 représente schématiquement, à une échelle différente de celle de la figure 1, un exemple de réalisation du dispositif piézo-électrique 9 de la figure 1 vu dans une direction perpendiculaire aux plans de ses faces principales.

Dans cet exemple, le dispositif 9 comporte un élément en un matériau piézo-électrique 13 qui a la forme générale d'un disque mince circulaire ayant un centre C situé sur l'axe de symétrie de la glace 8 et comportant une ouverture centrale 13a également circulaire et centrée sur le point C.

La zone périphérique de l'élément 13 constitue la zone 9a de fixation du dispositif piézo-électrique 9 à la glace 8, et la zone qui entoure l'ouverture 13a constitue la zone 9b de fixation du dispositif 9 au mouvement 3.

Les électrodes du dispositif piézo-électrique 9, qui n'ont pas été représentées dans la figure 2 mais dont des exemples seront décrits plus loin, sont disposées de manière à créer un champ électrique alternatif dans le matériau piézo-électrique de l'élément 13 lorsque le signal d'excitation mentionné ci-dessus leur est appliqué.

En outre, l'élément 13 et ces électrodes sont agencés de manière que ce champ électrique provoque une déformation de flexion du dispositif 9 telle que celui-ci prend une forme alternativement concave et convexe ou, en d'autres termes, une forme de coupe évasée ouverte alternativement du côté de la glace 8 et du côté du mouvement 3.

Un dispositif piézo-électrique 9 tel que celui qui vient d'être décrit à l'aide de la figure 2 est bien entendu utilisable dans une pièce d'horlogerie dont la glace est circulaire.

Il faut cependant noter qu'un tel dispositif piézo-électrique peut très bien être aussi utilisé dans une pièce d'horlogerie dont la glace a la forme d'un polygone régulier, cette glace n'étant alors fixée à ce dispositif qu'en quelques points de sa périphérie, ces points étant situés par exemple aux sommets ou aux milieux des côtés de ce polygone.

La figure 3 représente schématiquement, à une échelle différente de celle de la figure 1, un autre exemple de réalisation du dispositif piézo-électrique 9 de la figure 1, vu dans une direction perpendiculaire aux plans de ses faces principales.

Dans cet exemple, le dispositif 9 comporte un élément en un matériau piézo-électrique 14 qui a également la forme générale d'un disque mince circulaire dont le centre, également désigné par C, est aussi situé sur l'axe de symétrie de la glace 8, et qui comporte aussi une ouverture centrale circulaire 14a.

L'élément 14 comporte encore des fentes radiales 14b ayant une largeur constante dans cet exemple, qui définissent entre elles des languettes 14c toutes identiques et reliées les unes aux autres par leur base, c'est-à-dire par leur extrémité située du côté de l'ouverture centrale 14a. La zone périphérique des languettes 14c constitue la zone 9a de fixation du dispositif 9 à la glace 8, et la partie de la base de ces languettes 14c qui est située autour de l'ouverture centrale 14a constitue la zone 9b de fixation du dispositif 9 au mouvement 3.

Les électrodes du dispositif piézo-électrique 9, qui n'ont pas non plus été représentées dans la figure 3, sont disposées de manière que, lorsqu'elles sont soumises à un signal d'excitation, les languettes 14c subissent toutes une déformation de flexion qui donne au dispositif 9 de cette figure 3 une forme semblable à celle qui a été décrite à propos du disque 13 de la figure 2.

La figure 4 représente schématiquement, à une échelle différente de celle de la figure 1, un autre exemple de réalisation du dispositif piézo-électrique 9 de cette figure 1, vu dans une direction perpendiculaire aux plans de ses faces principales.

Dans cet exemple, le dispositif 9 comporte un élément en un matériau piézo-électrique qui est constitué par une pluralité de languettes minces 15.

Les languettes 15, qui sont représentées schématiquement à la figure 4 dans la position qu'elles occupent dans la pièce d'horlogerie 1, ont chacune la forme générale d'un parallélépipède rectangle, et leurs grandes faces, c'est-à-dire celles qui sont parallèles au plan de la figure 4, constituent ensemble les faces principales du dispositif 9.

Les languettes 15 sont disposées dans cet exemple de manière que leurs axes longitudinaux passent tous par un point central, également situé sur l'axe de symétrie de la glace 8 et désigné par C.

Les languettes 15 sont toutes fixées à la glace 8 dans leurs zones externes, c'est-à-dire celles qui sont les plus éloignées du point central C, dont l'ensemble constitue donc la zone 9a de fixation du dispositif piézo-électrique 9 à la glace 8. Ces languettes 15 sont en outre fixées au mouvement 3 par leurs zones internes, c'est-à-dire celles qui sont les plus proches du point central C, dont l'ensemble constitue donc la zone 9b de fixation du dispositif piézo-électrique 9 au mouvement 3.

Les électrodes du dispositif piézo-électrique 9, qui n'ont pas non plus été représentées dans la figure 4, sont disposées sur les languettes 15 de manière que, lorsqu'elles sont soumises au signal d'excitation, ces languettes 15 subissent toutes une déformation de flexion dans la direction perpendiculaire à leurs grandes faces, alternativement dans un sens et dans l'autre.

Le dispositif piézo-électrique 9 d'une pièce d'horlogerie selon la présente invention peut évidemment être réalisé de nombreuses manières différentes de celles qui ont été décrites ci-dessus à l'aide des figures 2 à 4.

Ainsi, dans des réalisations semblables à celle qui est illustrée par la figure 3, l'élément en matériau piézo-électrique du dispositif 9 peut comporter un nombre de languettes, telles que les languettes 14c, différent de celui de ces dernières, c'est-à-dire huit.

En outre, et quel que soit le nombre de ces languettes, leur forme peut être différente de celle qu'elles ont à la figure 3.

Ainsi, par exemple, ces languettes peuvent avoir une forme telle que les fentes qui les séparent, telles que les fentes 14b, ont une largeur qui augmente ou qui diminue en direction de leur extrémité ouverte.

De même, toujours par exemple, l'extrémité extérieure de ces languettes peut être rectiligne, et non pas en arc de cercle comme dans la figure 3. Dans un tel cas, l'élément en matériau piézo-électrique du dispositif 9 a la forme générale d'un polygone régulier dont le nombre de côtés est égal au nombre de languettes de cet élément, et ce dispositif 9 est destiné à être utilisé, de préférence, dans une pièce d'horlogerie dont la glace a une forme polygonale correspondante.

Toujours dans des réalisations semblables à celle qui est illustrée par la figure 3, les languettes de l'élément en matériau piézo-électrique du dispositif 9 peuvent être réunies les unes aux autres par leurs extrémités externes, c'est-à-dire celles qui sont opposées à l'ouverture centrale telle que l'ouverture 14a, les fentes séparant ces languettes étant dans un tel cas ouvertes du côté de cette ouverture centrale.

Dans des réalisations semblables à celle qui est illustrée par la figure 4, l'élément en matériau piézo-électrique du dispositif 9 peut également comporter un nombre de languettes, semblables aux languettes 15, différent du nombre de ces dernières, c'est-à-dire huit, et la forme de ces languettes peut être différente de la forme parallélépipédique de ces languettes 15.

Il faut noter qu'un élément en matériau piézo-électrique formé de languettes indépendantes telles que les languettes 15 de l'élément représenté à la figure 4 peut être utilisé dans une pièce d'horlogerie selon la présente invention quelle que soit la forme, ronde, ovale, polygonale ou autre, de la glace 8. Il suffit pour cela que ces languettes soient disposées de manière qu'une de leurs extrémités soit fixée à cette glace 8 et que l'autre de leurs extrémités soit fixée au mouvement 3. On verra facilement qu'il n'est même pas nécessaire que les axes longitudinaux de ces plaquettes passent tous par un même point.

De même, la seule condition que devraient remplir ces languettes est que leurs extrémités fixées à la glace 8 se déplacent toutes sensiblement de la même quantité et dans le même sens en réponse au signal d'excitation appliqué aux électrodes du dispositif piézo-électrique 9. On verra aussi facilement que cette condition peut être remplie même si ces languettes n'ont pas toutes les mêmes dimensions, par exemple pour une raison de place disponible dans le boîtier de la pièce d'horlogerie selon l'invention.

Quelle que soit sa forme générale, le dispositif piézo-électrique 9 d'une pièce d'horlogerie selon la présente invention peut être réalisé de diverses manières dont deux vont être décrites ci-dessous à l'aide des figures 5 et, respectivement 6, en prenant arbitrairement comme exemple de ce dispositif 9 celui qui a été représenté à la figure 2.

Dans le cas de la figure 5, qui est une coupe partielle et schématique selon un rayon quelconque de ce dispositif 9 de la figure 2, l'élément en matériau piézo-électrique 13 de ce dernier comporte deux plaquettes désignées par 13a et 13b, qui ont toutes deux une forme générale identique à celle de l'élément 13 et qui sont fixées l'une à l'autre, par exemple par une couche d'une matière adhésive, non représentée, telle qu'une colle, une résine époxyde, ou autre.

Les plaquettes 13a et 13b sont toutes deux en un matériau piézo-électrique qui peut être l'un quelconque des divers matériaux piézo-électriques bien connus des spécialistes piézo-électrique, tels que le PZT mentionné ci-dessus. Quelle que soit sa nature, ce matériau piézo-électrique est polarisé dans une direction perpendiculaire aux faces des plaquettes 13a et 13b et donc aux faces principales du dispositif 9.

Dans cet exemple, le sens de polarisation du matériau de la plaquette 13a, qui est symbolisé par la flèche Pa, est opposé au sens de polarisation du matériau de la plaquette 13b, qui est symbolisé par la flèche Pb.

Les électrodes du dispositif 9, désignées par les références 16a et 16b, ont été déposées sur les faces extérieures de l'élément 13 par l'une quelconque des diverses méthodes bien connues en la matière. Lorsque ces électrodes 16a et 16b sont soumises à la tension alternative qui constitue le signal d'excitation mentionné ci-dessus, le champ électrique créé par cette tension a donc également une direction perpendiculaire aux faces extérieures de l'élément 13.

Ce champ électrique a été symbolisé à la figure 5 par la flèche E dans une situation où son sens est opposé à celui de la polarisation Pa de la plaquette 13a et identique à celui de la polarisation Pb de la plaquette 13b.

L'homme du métier verra aisément que, dans cette situation, la plaquette 13a se dilate dans une direction radiale parallèle aux plans de ses faces, comme cela est symbolisé par la flèche à deux pointes divergentes Ga, et que la plaquette 13b se contracte, également dans une direction radiale parallèle aux plans de ses faces, ce qui est symbolisé par la flèche à deux pointes convergentes Gb. L'élément 13 se déforme donc en flexion dans une direction sensiblement perpendiculaire aux plans de ses faces, sa face portant l'électrode 16a devenant convexe et sa face portant l'électrode 16b devenant concave.

L'homme du métier verra aussi aisément que, dans la situation inverse, c'est-à-dire dans la situation où le sens du champ électrique E est identique à celui de la polarisation Pa de la plaquette 13a et opposé à celui de la polarisation Pb de la plaquette 13b, l'élément 13 se déforme également en flexion, dans la même direction mais dans le sens opposé au précédent, sa face portant l'électrode 16a devenant alors concave et sa face portant l'électrode 16b devenant convexe.

La zone interne 9b du dispositif piézo-électrique 9 étant fixée au mouvement 3 comme cela a été décrit ci-dessus à l'aide la figure 1, sa zone périphérique 9a se déplace donc bien dans la direction sensiblement perpendiculaire aux plans de ses faces symbolisée par la flèche F dans cette figure 1.

Dans le cas de la figure 6, qui est aussi une coupe partielle et schématique selon un rayon quelconque du dispositif 9 de la figure 2, l'élément en matériau piézo-électrique 13 de ce dernier comporte également deux plaquettes, qui sont aussi désignées par les références 13a et 13b et qui ne seront pas décrites ici car elles sont identiques aux plaquettes désignées par les mêmes références dans la figure 5.

On notera cependant que, dans le cas de cette figure 6, les plaquettes 13a et 13b sont disposées de manière que les sens de leurs polarisations respectives, également désignées par Pa et Pb, soient les mêmes.

Le dispositif 9 comporte dans ce cas deux électrodes 17a et 17b disposées sur les faces extérieures des plaquettes 13a et 13b et une troisième électrode 17c disposée entre ces plaquettes 13a et 13b, qui sont fixées l'une à l'autre par son intermédiaire.

Cette électrode 17c peut par exemple avoir été déposée sur la face de la plaquette 13a destinée à se trouver en regard de la plaquette 13b et avoir été fixée à cette dernière par une couche d'un matériau adhésif qui n'a pas été représentée. Cette électrode 17c peut également être constituée par une feuille métallique mince sur les faces de laquelle les plaquettes 13a et 13b ont été respectivement déposées par la technique bien connue de dépôt en couche mince.

Les électrodes 17a et 17b sont reliées électriquement l'une à l'autre d'une manière qui n'a pas été représentée, de sorte qu'elles ne forment, fonctionnellement, qu'une seule électrode qui sera appelée électrode 17ab. Il en découle que, lorsque la tension alternative qui constitue le signal d'excitation mentionné ci-dessus est appliquée entre cette électrode 17ab et l'électrode 17c, le champ électrique créé par cette tension comporte deux composantes Ea et Eb agissant respectivement sur la plaquette 13a et sur la plaquette 13b, ces deux composantes Ea et Eb étant toutes deux perpendiculaires aux faces de ces plaquettes 13a et 13b mais ayant des sens opposés.

L'homme du métier verra aisément que, comme le dispositif piézo-électrique 9 de la figure 5, celui de la figure 6 se déforme en flexion alternative dans la direction perpendiculaire aux plans de ses faces principales lorsqu'un signal d'excitation est appliqué entre ses électrodes 17ab et 17c.

Dans le cas de la figure 7, qui représente une deuxième forme d'exécution de la pièce d'horlogerie selon la présente invention vue en coupe transversale, partielle et schématique, la troisième électrode 17c représenté à la figure 6 à été remplacé par une plaquette métallique 17d disposée entre les plaquettes piézo-électriques 13a et 13b et formant ainsi le dispositif piézo-électrique 9. Les références dans cette figure 7 correspondent aux références de la figure 1.

Avantageusement, la plaquette métallique 17d est poussée dans la continuité de son plan vers l'extérieur de sorte que cette plaquette 17d dépasse au coté extérieur relatif à la pièce d'horlogerie 1 les extrémités des plaquettes 13a, 13b. Ainsi, c'est l'extrémité 9a de la plaquette 17d qui sert comme support et comme point de fixation de la glace 8 de la pièce d'horlogerie 1.

Grâce à cette plaquette métallique 17d, la réponse en fréquence du dispositif piézo-électrique 9 peut être modifiée en choisissant une certaine épaisseur, longueur et rigidité de la plaquette métallique 17d. Ainsi, la bande passante du dispositif piézo-électrique 9 peut être adaptée aux besoins. La plaquette 17d peut être réalisée par exemple en Cuivre-Béryllium (CuBe). Dans cet exemple, la plaquette métallique 17d présente une épaisseur d'autour de 100 µm (100·10⁻⁶ m), et un diamètre d'autour de 41 mm (41·10⁻³ m). En outre, la mise à la masse du dispositif piézo-électrique 9 comprenant une plaquette métallique 17d est facilitée par rapport au dispositif 9 décrit à la figure 1 et 6, parce que toute la longueur de la plaquette 17d est disponible à cet effet. De plus, le dispositif piézo-électrique est ainsi rendu moins fragile.

Il faut noter que les électrodes dont des exemples viennent d'être décrits peuvent recouvrir la totalité des faces des plaquettes sur lesquelles elles sont disposées, ou seulement une partie de ces faces, notamment la partie située entre les zones de fixation du dispositif piézo-électrique à la glace et à l'ensemble mécanique défini ci-dessus.

De nombreuses modifications peuvent être apportées à la pièce d'horlogerie qui vient d'être décrite sans pour autant sortir du cadre de la présente invention.

Parmi ces modifications, qui ne peuvent pas être toutes décrites, on mentionnera celle qui consiste à disposer le dispositif piézo-électrique 9 au moins sensiblement dans le même plan que le cadran 7, autour de celui-ci.

On mentionnera également la modification qui consiste à fixer le dispositif piézo-électrique 9 sur le cadran 7, en veillant à laisser entre ce dispositif 9 et ce cadran 7 un espace libre semblable à l'espace 10 de la figure 1. Dans un tel cas, on admettera que l'ensemble mécanique 4 défini ci-dessus comporte également le cadran 7.

On mentionnera encore la modification qui consiste à agencer le dispositif piézo-électrique 9 de manière qu'il soit situé autour de la glace 8 et fixé soit à la périphérie du mouvement 3 soit à la paroi interne de la carrure de la boîte 2.

Dans un tel cas, les zones de fixation du dispositif 9 à la glace 8 et à l'ensemble mécanique 4 sont évidemment la zone interne et, respectivement, la zone externe de ce dispositif 9.

En résumé, on voit que, dans une pièce d'horlogerie selon la présente invention, le dispositif piézo-électrique qui relie la glace à l'ensemble mécanique formé par la boîte, le mouvement et, le cas échéant, le cadran est agencé de manière à se déformer en flexion dans une direction perpendiculaire aux plans de ses faces en réponse à un signal d'excitation appliqué à ses électrodes, ses zones de fixation à cette glace et à cet ensemble mécanique étant distinctes l'une de l'autre lorsque la pièce d'horlogerie est vue dans cette même direction.

L'homme du métier comprendra aisément que, grâce à cet agencement, l'amplitude du déplacement de la glace en réponse à un signal d'excitation donné, et donc l'intensité du son produit, est beaucoup plus importante, toutes autres choses étant égales, dans une pièce d'horlogerie selon la présente invention que dans une pièce d'horlogerie connue telle que celle qui a été décrite brièvement ci-dessus.

De même, toujours grâce à cet agencement, l'amplitude du déplacement de la glace en réponse à une onde acoustique donnée, et donc l'amplitude du signal de détection apparaissant entre les électrodes du dispositif piézo-électrique, est beaucoup plus importante, toutes autres choses étant égales, dans une pièce d'horlogerie selon la présente invention que dans une pièce d'horlogerie connue.

## Revendications

1. Pièce d'horlogerie (1) comportant une boîte (2), un mouvement disposé dans ladite boîte (2) et formant avec celle-ci un ensemble mécanique (4), une glace (8), et des moyens de liaison de ladite glace (8) audit ensemble mécanique (4) comprenant un dispositif piézo-électrique (9) ayant une première zone de fixation (9a) fixée à ladite glace (8) et une deuxième zone de fixation (9b) fixée audit ensemble mécanique (4), ledit dispositif piézo-électrique (9) ayant une première face située dans un plan et étant agencé de manière à subir, en réponse à un signal d'excitation, une déformation entraînant un déplacement de ladite glace (8) par rapport audit ensemble mécanique (4) dans une direction au moins sensiblement perpendiculaire audit plan, caractérisée par le fait que ladite première zone de fixation (9a) et ladite deuxième zone de fixation (9b) sont distinctes l'une de l'autre lorsque ladite pièce d'horlogerie (1) est vue dans une direction perpendiculaire audit plan, et que ladite déformation dudit dispositif piézo-électrique (9) est une déformation de flexion dans une direction perpendiculaire audit plan.

2. Pièce d'horlogerie selon la revendication 1, caractérisée par le fait que ledit dispositif piézo-électrique (9) comporte d'une part deux plaquettes (13a, 13b) en un matériau piézo-électrique polarisé, les polarisations (Pa, Pb) dudit matériau piézo-électrique desdites plaquettes (13a, 13b) étant toutes deux perpendiculaires audit plan, et lesdites plaquettes (13a, 13b) étant délimitées chacune par deux faces planes parallèles audit plan et étant fixées l'une à l'autre de manière qu'une première face de chacune desdites plaquettes (13a, 13b) soit disposée en regard d'une première face de l'autre desdites plaquettes (13a, 13b), et d'autre part des électrodes (16a, 16b; 17a, 17b, 17c) disposées de manière à créer dans lesdites plaquettes (13a, 13b), en réponse audit signal d'excitation, un champ électrique (E; Ea, Eb) perpendiculaire audit plan et ayant le même sens que l'une desdites polarisations (Pa, Pb) et le sens opposé à celui de l'autre desdites polarisations (Pa, Pb).

3. Pièce d'horlogerie selon la revendication 2, caractérisée par le fait que lesdites polarisations (Pa, Pb) ont des sens opposés, et que lesdites électrodes (16a, 16b) sont disposées de manière que ledit champ électrique (E) a le même sens dans les deux plaquettes (13a, 13b).

4. Pièce d'horlogerie selon la revendication 2, caractérisée par le fait que lesdites polarisations (Pa, Pb) ont le même sens, et que lesdites électrodes sont disposées de manière que ledit champ électrique a une première composante (Ea) dans une desdites plaquettes (13a, 13b) et une deuxième composante dans l'autre desdites plaquettes (13a, 13b), les sens desdites composantes (Ea, Eb) étant opposés.

5. Pièce d'horlogerie selon la revendication 1, caractérisée par le fait que ledit dispositif (9) comporte un élément (13) en un matériau piézo-électrique ayant la forme générale d'un disque circulaire ayant une zone centrale dans laquelle est située l'une desdites zones de fixation (9a, 9b) et une zone périphérique dans laquelle est située l'autre desdites zones de fixation (9a, 9b).

6. Pièce d'horlogerie selon la revendication 5, caractérisée par le fait que ledit élément (13) comporte une ouverture circulaire centrale (13a), la zone dudit élément (13) située autour de ladite ouverture (13a) constituant ladite zone centrale.

7. Pièce d'horlogerie selon la revendication 1, caractérisée par le fait que ledit dispositif piézo-électrique (9) comporte un élément (14) en un matériau piézo-électrique comprenant une pluralité de languettes (14c) réunies les unes aux autres par une de leurs extrémités, la zone centrale dudit élément constituant l'une desdites zones de fixation (9a, 9b) et la zone périphérique dudit élément constituant l'autre desdites zones de fixation (9a, 9b).

8. Pièce d'horlogerie selon la revendication 7, caractérisée par le fait que ledit élément (14) comporte une ouverture centrale (14a), la zone dudit élément (14) située autour de ladite ouverture (14a) constituant ladite zone centrale.

9. Pièce d'horlogerie selon la revendication 1, caractérisée par le fait que ledit dispositif (9) comporte une pluralité de languettes (15) en un matériau piézo-électrique ayant chacune une première et une deuxième extrémité, lesdites premières extrémités constituant ensemble l'une desdites zones de fixation (9a, 9b) et lesdites deuxièmes extrémités constituant ensemble l'autre desdites zones de fixation (9a, 9b).

10. Pièce d'horlogerie selon la revendication 4, caractérisée par le fait que ledit dispositif piézo-électrique (9) comporte en outre une plaquette métallique (17d) disposée entre lesdites plaquettes piézo-électriques (13a, 13b) de sorte que l'extrémité extérieur de ladite plaquette métallique (17d) dépasse les extrémités extérieures desdites plaquettes piézo-électriques (13a, 13b) et forme ainsi ladite première zone de fixation (9a).

## Patentansprüche

1. Uhrwerk (1) umfassend ein Gehäuse (2), ein Gangwerk, welches in dem Gehäuse (2) angeordnet ist und mit diesem eine mechanische Einheit (4) bildet, ein Uhrglas (8) und Mittel zur Verbindung des Uhrglases (8) mit der mechanischen Einheit (4), welche eine piezoelektrische Vorrichtung (9) mit einem ersten, an dem Uhrglas (8) befestigten Befestigungsbereich (9a) und einem zweiten, an der mechanischen Einheit (4) befestigten Befestigungsbereich (9b) umfassen, wobei die piezoelektrische Vorrichtung (9) eine erste Stirnfläche aufweist, die sich in einer Ebene befindet und so angeordnet ist, daß sie in Ansprache auf ein Anregungssignal einer Deformation unterliegt, welche eine Verschiebung des Uhrglases (8) gegenüber der mechanischen Einheit (4) in einer zumindest im wesentlichen gegenüber der Ebene senkrechten Richtung bedingt, **dadurch gekennzeichnet,** daß der erste Befestigungsbereich (9a) und der zweite Befestigungsbereich (9b) voneinander unterschieden sind, wenn das Uhrwerk (1) in einer gegenüber der Ebene senkrechten Richtung gesehen wird, und daß die Deformation der piezoelektrischen Vorrichtung (9) eine Biegedeformation in einer zur Ebene senkrechten Richtung ist.

2. Uhrwerk nach Anspruch 1, dadurch gekennzeichnet, daß die piezoelektrische Vorrichtung (9) einerseits zwei Plättchen (13a, 13b) aus einem polarisierten piezoelektrischen Material umfaßt, wobei die beiden Polarisationen (Pa, Pb) des piezoelektrischen Materials der Plättchen (13a, 13b) beide senkrecht zur der Ebene sind und die Plättchen (13a, 13b) jeweils durch zwei planparallele Stirnseiten gegenüber der Ebene begrenzt und aneinander derart befestigt sind, daß jeweils eine erste Stirnfläche eines der Plättchen (13a, 13b) gegenüber der Stirnfläche des jeweils anderen der Plättchen (13a, 13b) angeordnet ist, und andererseits Elektroden (16a, 16b; 17a, 17b, 17c) umfaßt, die so angeordnet sind, daß sie in den Plättchen (13a, 13b) in Antwort auf das Anregungssignal ein elektrisches Feld (E; Ea, Eb) erzeugen, das gegenüber der Ebene senkrecht ist und die gleiche Richtung wie eine der Polarisationen (Pa, Pb) und die entgegengesetzte Richtung wie die andere der Polarisationen (Pa, Pb) hat.

3. Uhrwerk nach Anspruch 2, dadurch gekennzeichnet, daß die Polarisationen (Pa, Pb) entgegengesetzte Richtungen haben und daß die Elektroden (16a, 16b) so angeordnet sind, daß das elektrische Feld (E) in beiden Plättchen (13a, 13b) dieselbe Richtung hat.

4. Uhrwerk nach Anspruch 2, dadurch gekennzeichnet, daß die Polarisationen (Pa, Pb) die gleiche Richtung haben und daß die Elektroden so angeordnet sind, daß das elektrische Feld eine erste Komponente (Ea) in einem der Plättchen (13a, 13b) und eine zweite Komponente in dem anderen der Plättchen (13a, 13b) hat, wobei die Richtung der beiden Komponenten (Ea, Eb) entgegengesetzt ist.

5. Uhrwerk nach Anspruch 1, dadurch gekennzeichnet, daß die Vorrichtung (9) ein Element (13) aus einem piezoelektrischen Material umfaßt, welche die allgemeine Form einer kreisförmigen Scheibe mit einem zentralen Bereich, in dem sich der eine der Befestigungsbereiche (9a, 9b) befindet, und einem Randbereich aufweist, in dem sich der andere der Befestigungsbereiche (9a, 9b) befindet.

6. Uhrwerk nach Anspruch 5, dadurch gekennzeichnet, daß das Element (13) eine kreisförmige zentrale Öffnung (13a) umfaßt, wobei der um diese Öffnung (13a) herum befindliche Bereiche des Elements (13) den zentralen Bereich darstellt.

7. Uhrwerk nach Anspruch 1, dadurch gekennzeichnet, daß die piezoelektrische Vorrichtung (9) ein Element (14) aus einem piezoelektrischen Material umfaßt, welches eine Vielzahl von Zungen (14c) umfaßt, die an ihren Enden miteinander verbunden sind, wobei der zentrale Bereich des Elements einen der Befestigungsbereiche (9a, 9b) und der Randbereich des Elements den anderen der Befestigungsbereiche (9a, 9b) bildet.

8. Uhrwerk nach Anspruch 7, dadurch gekennzeichnet, daß das Element (14) eine zentrale Öffnung (14a) umfaßt, wobei der um die Öffnung (14a) herum befindliche Bereich des Elements (14) den zentralen Bereich darstellt.

9. Uhrwerk nach Anspruch 1, dadurch gekennzeichnet, daß die Vorrichtung (9) eine Vielzahl von Zungen (15) aus einem piezoelektrischen Material umfaßt, von denen jede ein erstes und ein zweites Ende hat, wobei die ersten Enden eine Einheit eines der Befestigungsbereiche (9a, 9b) und die zweiten Enden eine Einheit des anderen Befestigungsbereichs (9a, 9b) bilden.

10. Uhrwerk nach Anspruch 4, dadurch gekennzeichnet, daß die piezoelektrische Vorrichtung (9) ferner ein metallisches Plättchen (17d) umfaßt, welches zwischen den piezoelektrischen Plättchen (13a, 13b) so angeordnet ist, daß das äußere Ende des metallischen Plättchens (17d) die äußeren Enden der piezoelektrischen Plättchen (13a, 13b) überragt und so den ersten Befestigungsbereich (9a) bildet.

## Claims

1. Timepiece (1) comprising a casing (2), a movement arranged in said casing (2) and forming with the latter a mechanical set (4), a glass (8), and means for joining said glass (8) to said mechanical set (4) comprising a piezo-electric device (9) having a first attachment zone (9a) fixed to said glass (8) and a second attachment zone (9b) fixed to said mechanical set (4), said piezo-electric device (9) having a first face situated in a plane and being arranged such that it undergoes, in response to an exciting signal, a deformation producing a displacement of said glass (8) relative to said mechanical set (4) in a direction at least substantially perpendicular to said plane, characterized in that said first attachment zone (9a) and said second attachment zone (9b) are distinct one from the other when said timepiece (1) is looked at in a direction perpendicular to said plane, and in that said deformation of said piezo-electric device (9) is a flexion deformation in a direction perpendicular to said plane.

2. Timepiece according to claim 1, characterized in that said piezo-electric device (9) comprises, on the one hand, two plates (13a,13b) of a polarised piezo-electric material, the two polarisations (Pa,Pb) of the piezo-electric material of said plates (13a,13b) both being perpendicular to said plane, and said plates (13a,13b) each being delimited by two flat faces parallel to said plane and being attached one to the other so that a first face of each of said plates (13a,13b) is arranged facing a first face of the other of said plates (13a,13b), and, on the other hand, electrodes (16a,16b,17a,17b,17c) arranged such that they create in said plates (13a,13b) and in response to an exciting signal, an electric field (E;Ea,Eb) perpendicular to said plane and being in the same direction as the direction of one of said polarisations (Pa,Pb) and being in the opposite direction of that of the other of said polarisations (Pa,Pb).

3. Timepiece according to claim 2, characterized in that said polorisations (Pa,Pb) have opposite directions, and in that said electrodes (16a,16b) are arranged such that said electric field (E) has the same direction in both of the two plates (13a,13b).

4. Timepiece according to claim 2, characterized in that said polarisations (Pa,Pb) have the same direction, and in that said electrodes are arranged such that said electric field has a first component (Ea) in one of said plates (13a,13b) and a second component in the other of said plates (13a,13b), the directions in which these components (Ea,Eb) are facing being opposed to one another.

5. Timepiece according to claim 1, characterized in that said device (9) comprises an element (13) of a piezo-electric material having the general form of a circular disk having a central zone in which is situated one of said attachment zones (9a,9b) and a peripheral zone in which is situated the other of said attachment zones (9a,9b).

6. Timepiece according to claim 5, characterized in that said element (13) comprises a central circular opening (13a), the zone of said element (13) which is situated around said opening (13a) constituting said central zone.

7. Timepiece according to claim 1, characterized in that said piezo-electric device (9) comprises an element (14) of a piezo-electric material comprising a plurality of strips (14c) connected one to the other by one of their extremities, the central zone of said element constituting one of said attachment zones (9a,9b) and the peripheral zone of said element constituting the other of said attachment zones (9a,9b).

8. Timepiece according to claim 7, characterized in that said element (14) comprises a central opening (14a), the zone of said element (14) which is situated around said opening (14a) constituting said central zone.

9. Timepiece according to claim 1, characterized in that said device (9) comprises a plurality of strips (15) of a piezo-electric material each having a first and a second extremity, said first extremities constituting together one of said attachment zones (9a,9b) and said second extremities constituting together the other of said attachment zones (9a,9b).

10. Timepiece according to claim 4, characterized in that said piezo-electric device (9) further comprises a metal sheet (17d) arranged between said piezo-electric plates (13a,13b) in such a way that the exterior extremity of said metal sheet (17d) surpasses the exterior extremities of said piezo-electric plates (13a,13b) thus forming said first attachment zone (9a).
